# EUROPÄISCHE PATENTSCHRIFT

(11) **EP 4 367 322 B1**
(45) Veröffentlichungstag und Bekanntmachung des Hinweises auf die Patenterteilung: **16.07.2025**
(21) Anmeldenummer: 22738484.9
(22) Anmeldetag: 05.07.2022
(51) Int. Cl.: D21B 1/06

(54) **HERSTELLUNGSVERFAHREN FÜR AIRLAID-PRODUKTE**
METHOD FOR PRODUCING AIRLAID PRODUCTS
PROCÉDÉ DE FABRICATION DE PRODUITS AIRLAID

(30) Priorität: 08.07.2021 DE 102021117638
(43) Veröffentlichungstag der Anmeldung: 15.05.2024
(73) Patentinhaber: Voith Patent GmbH, 89522 Heidenheim (DE)
(72) Erfinder: EHL, Thomas, 88512 Mengen (DE); BERGSTRÖM, Jonas, 89077 Ulm (DE)
(74) Vertreter: Voith Patent GmbH - Patentabteilung
(86) Internationale Anmeldenummer: PCT/EP2022/068516
(87) Internationale Veröffentlichungsnummer: WO 2023/280812

(56) Entgegenhaltungen:
- EP-A1- 3 450 125
- US-A1- 2003 089 478

## Beschreibung

Die Erfindung betrifft ein Verfahren sowie eine Vorrichtung zur Herstellung eines Airlaid-Produkts oder eines Vliesstoffes aus einem Ausgangsmaterial, insbesondere aus einem Zellstoffmaterial in Form eines Gebindes, wie beispielsweise einem Zellstoffballen.

Derartige Verfahren und Vorrichtungen sind grundsätzlich bekannt, beispielsweise aus EP 3 450 125 A1 und US 2003/089478 A1.

Typischerweise wird dabei Flusen-Zellstoffmaterial, bekannt als Fluff Pulp, eingesetzt. Das Flusen-Zellstoffmaterial wird als Rollenware angeliefert, wobei eine zu einer Rolle gewickelte Flusen-Zellstoffbahn nicht nur eine definierte Dicke und eine definierte Breite, sondern weitere wohldefinierte Eigenschaften besitzt, die eine reibungslose Weiterverarbeitung ermöglichen. So weist der Flusen-Zellstoff üblicherweise einen hohen Reinheitsgrad, eine gleichmäßige Dichte von z.B. weniger als 0,65 g/cm³ sowie einen gleichmäßigen Feuchtigkeitsgehalt auf und lässt sich sehr gut in trockenem Zustand zerfasern, auch defibrieren genannt. Dies ist besonders relevant, da die Herstellung von Vliesen und trockengelegten Produkten, insbesondere von luftgelegten oder sogenannten Airlaid-Produkten, für gewöhnlich ohne Zugabe von Wasser oder anderen Lösungsmitteln, d.h. "trocken" erfolgt. Flusen-Zellstoffmaterial als Rollenware zeichnet sich durch eine gute Laufeigenschaft, eine geringe benötigte Zerkleinerungsenergie und einen geringen Knotengehalt aus. Das eingesetzte Flusen-Zellstoffmaterial ist gewöhnlich bereits entsprechend gewünschter Materialeigenschaften aufbereitet und hat eine gewünschte Faserzusammensetzung, beispielsweise einen bestimmten Lang- und Kurzfaseranteil.

Bei der Herstellung von Vliesprodukten und trockengelegten Produkten aus Flusen-Zellstoffmaterial wird die Rollenware gewöhnlich mit einer definierten Bahngeschwindigkeit abgewickelt, der trockenen Zerfaserung (Defibrierung) und anschließend einer Vlies- oder Trockenlegemaschine (Herstellungsmaschine) zugeführt. Eine über die Zerfaserung hinausgehende Aufbereitung des Flusen-Zellstoffmaterials entfällt, da bereits die eingesetzte Rollenware die hinsichtlich der Weiterverarbeitung erforderlichen Eigenschaften aufweist. Charakteristisch für das bekannte Herstellungsverfahren ist, dass bei der Abwicklung des Flusen-Zellstoffmaterials von der Materialrolle mit einer konstanten Bahngeschwindigkeit aufgrund der wohldefinierten Eigenschaften der Flusen-Zellstoffbahn ein kontinuierlicher, insbesondere zeitlich konstanter, Massestrom an Zellstoffmaterial erzeugt wird, welcher ebenso kontinuierlich der Herstellungsmaschine zugeführt wird. Der Massestrom wird dabei über die Bahngeschwindigkeit bei der Abwicklung des Flusen-Zellstoffmaterials eingestellt. Letztlich erfolgt auch die Einstellung eines Flächengewichts des Vlies- oder trockengelegten Produkts über den Massestrom des der Herstellungsmaschine zugeführten Materials.

Diese besonderen Anforderungen bekannter Herstellungsverfahren und - vorrichtungen für Airlaid-Produkte oder Vliesstoffe an das Ausgangsmaterial machen den Einsatz herkömmlicher Zellstoffmaterialien in handelsüblichen Gebinden, wie er bei den unterschiedlichsten nass hergestellten Papiersorten, beispielsweise bei der Tissue-Herstellung, eingesetzt wird, praktisch unmöglich. Typischerweise ist Zellstoff in Form eines Zellstoffballens, der sich aus aufeinandergestapelten Zellstoffmatten zusammensetzt, verfügbar. Im Vergleich zu Flusen-Zellstoffmaterial weisen Zellstoffballen einen signifikanten Kostenvorteil auf. Zellstoffballen bzw. Zellstoffmaterialien im Allgemeinen, die nicht als Rollenware mit definierten Abmessungen und einer definierten Dichte geliefert werden, können jedoch nicht unmittelbar zu dem benötigten kontinuierlichen Massestrom an zerfasertem Zellstoffmaterial verarbeitet werden. Zudem sind neben der Zerfaserung weitere Aufbereitungsschritte notwendig, z.B. eine Reinigung und/oder Sortierung, die ebenfalls einen kontinuierlichen Materialfluss an zerfasertem Zellstoffmaterial stören können.

Es ist eine Aufgabe der vorliegenden Erfindung, ein Verfahren und eine Vorrichtung zur Herstellung eines Airlaid-Produkts oder eines Vliesstoffes bereitzustellen, das eine höhere Wirtschaftlichkeit und flexiblere Einsetzbarkeit aufweist.

Die Aufgabe wird gelöst durch ein Verfahren mit den Merkmalen des Anspruchs 1 und eine Vorrichtung mit den Merkmalen des Anspruchs 16.

Bei dem erfindungsgemäßen Verfahren zur Herstellung eines Airlaid-Produkts oder eines Vliesstoffes aus einem Ausgangsmaterial, insbesondere aus einem Zellstoffmaterial in Form eines Gebindes, wie beispielsweise einem Zellstoffballen, wird das Ausgangsmaterial in zumindest einer Zerkleinerungslinie mittels zumindest einer Zerkleinerungseinrichtung zu einem zerkleinerten Material zerkleinert, und das zerkleinerte Material wird zumindest einem Materialpuffer zugeführt. Aus dem zumindest einen Materialpuffer wird das zerkleinerte Material mittels zumindest einer Dosiereinrichtung dosiert entnommen und zumindest einer Aufbereitungslinie mit zumindest einem Zerfaserungssystem zugeführt, in dem das zerkleinerte Material zu einem zerfaserten Material zerfasert wird. Das zerfaserte Material wird einer Herstellungsmaschine zugeführt und zu einem Airlaid-Produkt oder einem Vliesstoff verarbeitet. Die zumindest eine Dosiereinrichtung wird derart gesteuert, dass der Herstellungsmaschine ein kontinuierlicher Massestrom an zerfasertem Material zugeführt wird.

Eine Vorrichtung zur Herstellung eines Airlaid-Produkts oder eines Vliesstoffes aus zumindest einem Ausgangsmaterial, insbesondere aus einem Zellstoffmaterial in Form eines Gebindes, wie beispielsweise einem Zellstoffballen, umfasst zumindest eine Zerkleinerungslinie mit zumindest einer Zerkleinerungseinrichtung zum Zerkleinern des zumindest einen Ausgangsmaterials zu zumindest einem zerkleinerten Material. Ferner umfasst die Vorrichtung zumindest einen Materialpuffer zur Aufnahme eines dem Materialpuffer jeweils zugeordneten zerkleinerten Materials, wobei der zumindest eine Materialpuffer jeweils zumindest eine steuerbare Dosiereinrichtung zur dosierten Entnahme des jeweils zugeordneten zerkleinerten Materials aus dem zumindest einen Materialpuffer und zur Zuführung des zumindest einen zerkleinerten Materials zu zumindest einer Aufbereitungslinie aufweist. Die zumindest eine Aufbereitungslinie umfasst zumindest ein Zerfaserungssystem, das dazu ausgebildet ist, das zumindest eine zerkleinerte Material zu zumindest einem zerfaserten Material zu zerfasern. Die Vorrichtung umfasst ferner eine Herstellungsmaschine zur Herstellung eines Airlaid-Produkts oder eines Vliesstoffes aus dem zumindest einen zerfaserten Material, wobei eine Steuereinheit vorgesehen ist, die dazu eingerichtet und ausgebildet ist, die zumindest eine Dosiereinrichtung derart zu steuern, dass der Herstellungsmaschine ein kontinuierlicher Massestrom an zerfasertem Material zugeführt wird. Mit der erfindungsgemäßen Vorrichtung kann ein erfindungsgemäßes Herstellungsverfahren durchgeführt werden.

Erfindungsgemäß ist vorgesehen, dass ein Ausgangsmaterial vor der Zerfaserung zunächst in einem ersten Verfahrensabschnitt mittels einer Zerkleinerungseinrichtung zu einem zerkleinerten Material zerkleinert und in einen Materialpuffer, beispielsweise einen Bunker, eingebracht wird, in welchem das zerkleinerte Material gewissermaßen zwischengelagert wird. Aus dem Materialpuffer wird das zerkleinerte Material in einem zweiten Verfahrensabschnitt der Zerfaserung und der Herstellungsmaschine zugeführt.

Der erste, der Zerfaserung vorgelagerte, Verfahrensabschnitt von der Zerkleinerung des Ausgangsmaterials bis zur Zuführung des zerkleinerten Materials zu dem Materialpuffer macht das erfindungsgemäße Herstellungsverfahren für Vliesstoffe oder Airlaid-Produkte unabhängig von der Verwendung des kostenintensiven Flusen-Zellstoffmaterials in Rollenform und erlaubt stattdessen die Verwendung von Ausgangsmaterialien in beliebigen handelsüblichen Gebinden. Beispielsweise können Zellstoffballen verwendet werden. Neben Kosten kann dadurch auch Energie eingespart werden, da aufgrund der geringen Dichte von Flusen-Zellstoffmaterial bei dessen Herstellung ein höherer thermischer Trocknungsanteil im Vergleich zu herkömmlichem Zellstoffmaterial wie Zellstoffballen erforderlich ist. **In** vergleichbarer Weise werden diese Vorteile durch die erfindungsgemäße Vorrichtung erreicht, insbesondere indem zumindest eine Zerkleinerungslinie und zumindest ein Materialpuffer mit zumindest einer Dosiereinrichtung vorgesehen sind.

Die eingesetzten Zellstoffballen setzen sich aus mehreren einzelnen stabilen und kompaktierten Zellstoffmaterial-Platten zusammen, welche gestapelt und gebündelt zu einem Ballen sind. Die Zellstoffballen unterscheiden sich von den üblicherweise sehr oft eingesetzten Baumwollballen dadurch, dass die Baumwollballen sehr leicht auseinanderfallen und nur einen geringen Bruchteil an Zerfaserung bedürfen.

Die eingesetzten Zellstoffmaterial-Platten besitzen üblicherweise ein Flächengewicht von größer gleich 400 g/m³, insbesondere größer gleich 600 g/m², vorzugsweise kleiner gleich 1200 g/m³. Die Platten sind sehr stabil und benötigen zur Zerkleinerung an diese Eigenschaften angepasste Zerkleinerungseinrichtungen.

Das Verfahren sowie die Vorrichtung können nicht nur für Zellstoffmaterialien, sondern ganz allgemein für beliebige Ausgangsmaterialien, die sich trocken zerfasern lassen, eingesetzt werden, insbesondere unabhängig von der Gebindeform. Das Ausgangsmaterial kann z.B. lose, leicht gepresst, oder auch in Rollenform in das Verfahren bzw. die Vorrichtung eingebracht werden. Beispielsweise können Altpapier und/oder Produktionsausschussmaterial in der beschriebenen Weise aufbereitet werden.

Airlaid-Produkte, können trockengelegte Produkte aus der Gruppe Tissuebahnen, Wischtücher, Handtücher, Servietten, Tischdecken, Papierbahnen, Schreib- und Druckpapiere etc. umfassen. Vliesstoffe können trockengelegte Produkte aus der Gruppe Wischtücher, Handtücher, Servietten, Tischdecken etc. umfassen. Die genannten Produkte der Gruppen sind lediglich beispielhaft zu verstehen und entsprechen einer nicht vollständigen Aufzählung.

Das Ausgangsmaterial wird in einem ersten Verfahrensschritt zu einem zerkleinerten Material mit einer gewissen maximalen Stückgröße zerkleinert, welches insbesondere stapel- und dosierbar ist und in einem Materialpuffer gestapelt oder in anderer Form zwischengelagert wird. Der Materialpuffer, beispielsweise ein Bunker, ist vorteilhaft derart ausgebildet bzw. dimensioniert, dass die der Stapelung oder Zwischenlagerung des zerkleinerten Materials vorangehenden Verfahrensschritte unabhängig von den der Stapelung oder Zwischenlagerung des zerkleinerten Materials nachfolgenden Verfahrensschritten durchführbar sind. So ist ein Batch-Betrieb in der Zerkleinerungslinie bzw. in dem ersten Verfahrensabschnitt möglich, bei dem insbesondere ein Vorrat an zerkleinertem Material in dem Materialpuffer angelegt wird.

In dem der Stapelung oder Zwischenlagerung nachfolgenden, zweiten Verfahrensabschnitt wird das zerkleinerte Material zerfasert (defibriert) und der, typischerweise kontinuierlich arbeitenden, Herstellungsmaschine zugeführt. Es wird daher ein kontinuierlicher, insbesondere zeitlich konstanter, Massestrom an zerfasertem Material benötigt, um ein gleichmäßiges Airlaid-Produkt oder einen gleichmäßigen Vliesstoff zu erhalten. Erfindungsgemäß wird die Bereitstellung eines kontinuierlichen Massestroms an zerfasertem Material dadurch ermöglicht, dass der Austrag des zerkleinerten Materials aus dem zumindest einen Materialpuffer dosiert mittels der zumindest einen Dosiereinrichtung erfolgt, insbesondere in gesteuerter oder geregelter Weise. Die zumindest eine Dosiereinrichtung kann pro Zeiteinheit gezielt eine definierte Menge zerkleinerten Materials einer Aufbereitungslinie zuführen.

Vorteilhafte Ausbildungen der Erfindung sind den Unteransprüchen, der Beschreibung und den Zeichnungen zu entnehmen.

Gemäß einer bevorzugten Ausführungsform werden alle Schritte des Verfahrens zur Herstellung eines Vliesstoffes oder Airlaid-Produkts auf einer durchgehenden Produktionslinie durchgeführt. Alle Bestandteile einer Vorrichtung zur Herstellung eines Airlaid-Produkts oder eines Vliesstoffes können somit in einer gemeinsamen Produktionslinie zusammengefasst sein. Ein Transport von Material-Zwischenprodukten abseits der durchgehenden Produktionslinie oder die Herstellung von zusätzlichen Zwischenprodukten auf weiteren, außerhalb der durchgehenden Produktionslinie angeordneten Bearbeitungslinien, ist in diesem Fall nicht vorgesehen.

Die Dosiereinrichtung kann, insbesondere durch die Steuereinheit, auf Basis eines mittels einer Sensorik erfassten charakteristischen Parameters des Massestroms an zerfasertem Material gesteuert werden. Der Massestrom an zerfasertem Material ist in Bezug auf das hergestellte Airlaid-Material oder den Vliesstoff besonders relevant, da er unmittelbar der durch die Herstellungsmaschine zu verarbeitenden, dieser zugeführten, Materialmenge entspricht. Beispielsweise kann die zumindest eine Aufbereitungslinie in oder hinter dem Zerfaserungssystem eine Sensoreinrichtung aufweisen, welche den Massestrom des zerfaserten Materials vor der Zufuhr zu der Herstellungsmaschine, insbesondere optisch, bestimmt. Basierend auf dem ermittelten Massestrom an zerfasertem Material kann die durch die Dosiereinrichtung aus dem Materialpuffer ausgetragene Menge zerkleinerten Materials angepasst werden, um den gewünschten Massestrom an zerfasertem Material zu generieren.

Gemäß einer weiteren Ausführungsform wird die Dosiereinrichtung, insbesondere durch die Steuereinrichtung, auf Basis eines anhand eines mittels einer Sensorik erfassten charakteristischen Parameters des hergestellten Airlaid-Produkts oder Vliesstoffes gesteuert, insbesondere wobei der Parameter ein Flächengewicht ist. In diesem Fall wird die Menge ausgetragenen zerkleinerten Materials unmittelbar auf Basis einer Eigenschaft des hergestellten Airlaid-Produkts oder Vliesstoffes geregelt, wodurch dessen Qualität bzw. Homogenität zielgerichtet verbessert wird.

Die Dosiereinrichtung kann auch derart gesteuert werden, dass einer der Dosiereinrichtung zugeordneten Aufbereitungslinie ein kontinuierlicher Massestrom an zerkleinertem Material zugeführt wird. Wenn bei dieser Vorgehensweise und der Ausgestaltung der Produktionsanlage davon ausgegangen werden kann, dass der kontinuierliche Massestrom, der der Aufbereitungslinie zugeführt wird, auch - gleichsam "automatisch" - zu einem kontinuierlichen Massenstrom für die Herstellungsmaschine führt, kann unter Umständen auf weitere aufwändige Sensorik oder Regeltechnik verzichtet werden, da lediglich eine entsprechende Steuerung der Dosiereinrichtung erforderlich ist.

Insbesondere zur Herstellung eines mehrlagigen Produkts mit zumindest zwei Lagen eines Airlaid-Produkts oder Vliesstoffes, kann das zerkleinerte Material mittels zumindest zwei Dosiereinrichtungen dosiert aus einem den zumindest zwei Dosiereinrichtungen zugeordneten Materialpuffer entnommen und zumindest zwei Aufbereitungslinien mit jeweils einem Zerfaserungssystem zugeführt werden, in dem das zerkleinerte Material jeweils zu dem zerfaserten Material zerfasert wird. Jede der zumindest zwei Dosiereinrichtungen kann einer der zumindest zwei Aufbereitungslinien zugeordnet sein. Das zerfaserte Material der zumindest zwei Aufbereitungslinien kann derselben Herstellungsmaschine zugeführt werden und darin zu einem, insbesondere mehrlagigen, Airlaid-Produkt oder Vliesstoff verarbeitet werden. Grundsätzlich können einem Materialpuffer auch mehr als zwei Dosiereinrichtungen zugeordnet sein, wobei jede Dosiereinrichtung des Materialpuffers zur Beschickung einer Aufbereitungslinie vorgesehen ist. Eine Aufbereitungslinie kann beispielsweise zur Aufbereitung des Materials einer Produktlage für ein herzustellendes Airlaid-Produkt oder einen herzustellenden Vliesstoff dienen.

Soweit vorhanden, können zumindest zwei Dosiereinrichtungen eines Materialpuffers unabhängig voneinander gesteuert werden. So können zumindest zwei verschiedene Aufbereitungslinien, die jeweils einer der zumindest zwei Dosiereinrichtungen zugeordnet sind, unabhängig voneinander mit, insbesondere voneinander verschiedenen, definierten Mengen zerkleinerten Materials aus dem Materialpuffer beschickt werden. Beispielsweise können auf diese Weise verschiedenartige Produktlagen eines Airlaid-Produkts oder Vliesstoffes hergestellt werden.

In dem Verfahren und/oder in der Vorrichtung können zumindest zwei voneinander verschiedene Ausgangsmaterialien, insbesondere Zellstoffmaterialien, eingesetzt werden. Beispielsweise können, je nach Produktanforderung und Anforderungen der Herstellungsmaschine, Langfaserzellstoff, Kurzfaserzellstoff, Ausschussmaterial und/oder weitere Ausgangsmaterialien eingesetzt werden. Die zumindest zwei voneinander verschiedenen Ausgangsmaterialien können in separaten, materialspezifischen Gebinden oder in bereits eine Materialmischung umfassenden Gebinden in das Verfahren oder die Vorrichtung eingebracht werden.

Gemäß einer Ausführungsform werden die zumindest zwei voneinander verschiedenen Ausgangsmaterialien mittels derselben Zerkleinerungslinie oder Zerkleinerungseinrichtung, insbesondere separat, zu zumindest zwei voneinander verschiedenen zerkleinerten Materialien zerkleinert. Die Zerkleinerung der zumindest zwei voneinander verschiedenen Ausgangsmaterialien kann beispielsweise nacheinander mittels derselben Zerkleinerungseinrichtung erfolgen.

Gemäß einer weiteren Ausführungsform werden die zumindest zwei voneinander verschiedenen Ausgangsmaterialien mittels zumindest zweier Zerkleinerungslinien oder Zerkleinerungseinrichtungen zu zumindest zwei voneinander verschiedenen zerkleinerten Materialien zerkleinert. Eine Vorrichtung oder Produktionslinie zur Herstellung eines Vliesstoffes oder Airlaid-Produkts kann zu diesem Zweck zwei verschiedene Zerkleinerungseinrichtungen oder Zerkleinerungslinien aufweisen. Diese können verschiedene Spezifikationen aufweisen, welche jeweils für bestimmte Ausgangsmaterialien besonders geeignet sind. So kann eine hohe Zerkleinerungsqualität der zumindest zwei voneinander verschiedenen zerkleinerten Materialien sichergestellt werden.

Jedes der zumindest zwei voneinander verschiedenen zerkleinerten Materialien kann einem separaten Materialpuffer zugeführt werden. Die voneinander verschiedenen zerkleinerten Materialen können getrennt voneinander in jeweils eigenen Materialpuffern gelagert bzw. gestapelt werden und daraus separat abrufbar sein.

Gemäß einer Ausführungsform kann jeder Aufbereitungslinie eine definierte Materialzusammensetzung aus zumindest zwei voneinander verschiedenen zerkleinerten Materialien aus zumindest zwei Materialpuffern mittels diesen jeweils zugeordneten Dosiereinrichtungen zugeführt werden. Die zumindest zwei voneinander verschiedenen zerkleinerten Materialien können von dem Zerfaserungssystem der Aufbereitungslinie gemeinsam zerfasert werden, wobei eine Vermischung der zumindest zwei zerkleinerten Materialien zu einem homogenen zerfaserten Material erfolgt. Verschiedene zerkleinerte Materialien aus verschiedenen Materialpuffern können mit beliebigen Anteilen frei zusammengemischt werden, indem die Dosiereinrichtungen der Materialpuffer entsprechend gesteuert werden, insbesondere mittels der Steuereinheit.

Grundsätzlich lassen sich eine beliebige Anzahl an eine Zerkleinerungseinrichtung umfassenden Zerkleinerungslinien, eine beliebige Anzahl an Materialpuffern sowie eine beliebige Anzahl an Aufbereitungslinien mit Zerfaserungssystemen unabhängig voneinander derart kombinieren, dass eine gewünschte Vorrichtung oder Produktionslinie geschaffen wird. So wird ein äußerst flexibles, an zahlreiche Produktanforderungen anpassbares Herstellungsverfahren bereitgestellt, welches entsprechend der geforderten Produktionsmenge, dem eingesetzten Zellstoffmaterial und der Kapazität der Einzelmaschinen konfiguriert werden kann. Wird ein mehrlagiges Produkt hergestellt, so erlaubt die Flexibilität des Verfahrens auch eine unterschiedliche Materialzusammensetzung der einzelnen Produktlagen.

Das zumindest eine Ausgangsmaterial kann mittels der zumindest einen Zerkleinerungseinrichtung zumindest im Wesentlichen trocken, insbesondere ohne die Zugabe von Wasser oder Lösungsmittel, zerkleinert und/oder zerfasert werden. Insbesondere kann vorgesehen sein, dass der Feuchtigkeitsgehalt des Ausgangsmaterials, des zerkleinerten Materials und/oder des zerfaserten Materials während des Herstellungsverfahrens einen Wert von 10%, insbesondere einen Wert von 8% oder 7% nicht übersteigt.

Gemäß einer Ausführungsform wird das zumindest eine zerkleinerte Material hinsichtlich eines charakteristischen Parameters sortiert, insbesondere mittels eines Siebs und/oder eines Zyklon-Abscheiders. Alternativ oder zusätzlich kann das zumindest eine zerfaserte Material hinsichtlich eines charakteristischen Parameters sortiert werden, insbesondere mittels eines Siebs und/oder eines Zyklon-Abscheiders. Bei dem charakteristischen Parameter kann es sich beispielsweise um eine Stückgröße des zerkleinerten bzw. zerfaserten Materials handeln, wobei Material, welches eine maximale Stückgröße überschreitet, aussortiert und gegebenenfalls erneut der Zerkleinerung oder Zerfaserung zugeführt wird. So wird eine hohe Homogenität des zerkleinerten und/oder zerfaserten Materials sichergestellt, welche sich positiv auf die nachfolgenden Verfahrensschritte und letztlich auf die Qualität des hergestellten Vliesstoffes oder Airlaid-Produkts auswirkt.

Gemäß einer weiteren Ausführungsform wird das zumindest eine zerkleinerte Material gereinigt, insbesondere mittels eines Zyklon-Abscheiders und/oder eines Magnetabscheiders. Alternativ oder zusätzlich kann das zumindest eine zerfaserte Material gereinigt werden, insbesondere mittels eines Zyklon-Abscheiders und/oder eines Magnetabscheiders. Dabei können Störstoffe, beispielsweise metallische Fremdstoffe, und/oder Schwerteile aus dem zerkleinerten und/oder zerfaserten Material entfernt werden, um ein sauberes und homogenes zerkleinertes und/oder zerfasertes Material zu erhalten.

Gemäß einer weiteren Ausführungsform ist ein Materialpuffer geeignet für eine Aufnahme von mindestens einem, vorzugsweise zwei, zugeführten Gebindes von Zellstoffmaterial, insbesondere einem, vorzugsweise zwei Zellstoffballen. Vorteilhafterweise ist der Materialpuffer derart ausgelegt, dass eine Pufferung von mindestens einem, vorzugsweise zwei, gesamten Zellstoffballen ermöglicht wird für eine Überbrückung der Wechselzeiten bei der diskontinuierlichen Zuführung der Ballen. Die Puffergröße ist dabei entscheidend für einen kontinuierlichen Betrieb der nachfolgenden Herstellungsmaschine.

Gemäß einer weiteren Ausführungsform ist ein Materialpuffer nach einer Zerkleinerungseinrichtung des Zellstoffmaterials und vor einem Zerfaserungssystem derart angeordnet, dass eine Pufferung vor dem Zerfaserungssystem und ein kontinuierlicher Betrieb des Zerfaserungssystems, vorzugsweise einer Hammermühle, ermöglicht wird. Dies ist von Vorteil für die Lebensdauer der eingesetzten Zerfaserungssysteme, vorzugsweise Hammermühlen, welche bei einer kontinuierlichen Zuführung weniger verschleißen und auch für die kontinuierliche Qualität, da sich bei einem diskontinuierlichen Betrieb Unterschiede in den ersten und den letzten zerfaserten Zellstoffmaterialien zeigen können.

Gemäß einer weiteren Ausführungsform ist besitzt das eingesetzte Zellstoffmaterial ein Flächengewicht von größer gleich 400 g/m³, insbesondere größer gleich 600 g/m², vorzugsweise kleiner gleich 1200 g/m³. Vorteilhafterweise kann damit platzund raumsparend die notwendigen Mengen an Ausgangsmaterial bevorratet werden. Das hohe Flächengewicht stellt jedoch auch spezielle Anforderungen an die eingesetzten Zerkleinerungsvorrichtungen.

Gemäß einer weiteren Ausführungsform ist die Herstellmaschine eines Airlaid-Produktes oder eines Vliesstoffes eine Papier- und/oder Tissuemaschine.

Gemäß einer weiteren Ausführungsform wird das Ausgangsmaterial nur durch Zellstoffballen bereitgestellt. Vorteilhafterweise wird keine teure Rollenware eingesetzt.

Im Folgenden werden anhand der beigefügten Zeichnungen bevorzugte Ausführungsformen der Erfindung rein beispielhaft erläutert. Es zeigen:
- Fig. 1: eine schematische Darstellung einer Herstellungsvorrichtung für einen Vliesstoff oder ein Airlaid-Produkt aus Flusen-Zellstoffmaterial gemäß dem Stand der Technik;
- Fig. 2: eine schematische Darstellung einer erfindungsgemäßen Herstellungsvorrichtung für einen Vliesstoff oder ein Airlaid-Produkt aus einem ballenförmigen Ausgangsmaterial mit einer Zerkleinerungslinie, zumindest einem Materialpuffer und zumindest einer Aufbereitungslinie mit einem Zerfaserungssystem;
- Fig. 3: eine schematische Darstellung einer erfindungsgemäßen Herstellungsvorrichtung für einen dreilagigen Vliesstoff oder ein dreilagiges Airlaid-Produkt aus ballenförmigen Ausgangsmaterialien mit zwei Zerkleinerungslinien, drei Materialpuffern und drei Aufbereitungslinien mit jeweils einem Zerfaserungssystem.

Fig. 1 zeigt eine schematische Darstellung einer Vorrichtung 10 gemäß dem Stand der Technik zur Herstellung eines Airlaid-Produkts oder eines Vliesstoffes 16 aus Flusen-Zellstoffmaterial, welches in Form einer zu einer Materialrolle 12 gewickelten Flusen-Zellstoffmaterialbahn 14 bereitgestellt wird. Das Flusen-Zellstoffmaterial wird von der Materialrolle 12 mit einer definierten Bahngeschwindigkeit abgewickelt und einer Aufbereitungslinie 11 mit einem Zerfaserungssystem 18 zugeführt, in dem die Flusen-Zellstoffmaterialbahn 14 zerfasert wird. Das zerfaserte Zellstoffmaterial wird anschließend einer Herstellungsmaschine 20 zugeführt, in welcher daraus ein Airlaid-Produkt oder einen Vliesstoff 16 gefertigt wird.

Da die Flusen-Zellstoffmaterialbahn 14 definierte Abmessungen und eine gleichmäßige Dichte aufweist, wird durch eine Abwicklung der Flusen-Zellstoffmaterialbahn 14 von der Materialrolle 12 mit einer definierten Bahngeschwindigkeit ein kontinuierlicher Materialfluss mit einem konstanten Massestrom an Flusen-Zellstoffmaterial in der Vorrichtung 10 bereitgestellt, welcher der kontinuierlich arbeitenden Herstellungsmaschine 20 zugeführt wird. Der Massestrom an zerfasertem Zellstoffmaterial kann zwischen dem Zerfaserungssystem 18 und der Herstellungsmaschine 20 mittels einer Sensoreinrichtung 22 erfasst werden. Weicht der erfasste Massestrom von einem Soll-Massestrom ab, kann durch eine Anpassung der Bahngeschwindigkeit bei der Abwicklung der Flusen-Zellstoffmaterialbahn 14 von der Materialrolle 12 der Massestrom auf den Soll-Massestrom eingestellt werden (Regelung 24).

Optional kann die Herstellungsmaschine 20 mit zusätzlichen Materialien beschickt werden, was in Fig. 1 zur Betonung des fakultativen Charakters mit gestrichelten Linien dargestellt ist. Einerseits können ein oder mehrere bereits fertig aufbereitete Materialien 26 der Herstellungsmaschine 20 zusammen mit dem durch das Zerfaserungssystem 18 zerfaserten Zellstoffmaterial zugeführt werden. Andererseits kann die Vorrichtung 10 eine zweite Aufbereitungslinie 28 umfassen, auf der eine zweite Flusen-Zellstoffmaterialbahn 32 von einer zweiten Materialrolle 30 abgewickelt und mit einer definierten Bahngeschwindigkeit einem zweiten Zerfaserungssystem 34 zugeführt wird, sodass ein kontinuierlicher Massestrom an einem zweiten zerfaserten Material entsteht. Dieser kann ebenfalls der Herstellungsmaschine 20 zugeführt werden, wobei auch in der zweiten Aufbereitungslinie 28 eine Regelung 38 der Bahngeschwindigkeit wie vorstehend beschrieben mittels einer zweiten Sensoreinrichtung 36 erfolgen kann.

Die Vorrichtung 10 gemäß dem Stand der Technik erfordert die Verwendung von Flusen-Zellstoffmaterialbahnen 14, 32 in Form von definiert abwickelbaren Materialrollen 12, 30, da nur so sichergestellt werden kann, dass ein kontinuierlicher Massestrom an Flusen-Zellstoffmaterial der Herstellungsmaschine 20 zugeführt wird.

Im Gegensatz dazu ist eine Vorrichtung gemäß der Erfindung dazu ausgebildet und eingerichtet, dass ein Ausgangsmaterial in beliebigen Gebindeformen verwendet werden kann. Fig. 2 zeigt eine Vorrichtung 40 zur Herstellung eines Airlaid-Produkts oder eines Vliesstoffes 16 aus zumindest einem Ausgangsmaterial 42. Essentielle Bestandteile der Vorrichtung 40 sind mittels durchgezogener Linien dargestellt, optionale Bestandteile mittels gestrichelter Linien.

Gemäß Fig. 2 sind alle Bestandteile bzw. Komponenten der Vorrichtung 40 in einer durchgehenden, gemeinsamen Produktionslinie angeordnet, in der ein Verfahren zur Herstellung eines Airlaid-Produkts oder Vliesstoffes 16 durchführbar ist. Im Folgenden sollen die grundsätzliche Funktionsweise der Vorrichtung 40 und ein mit der Vorrichtung 40 ausführbares Herstellungsverfahren zunächst anhand der grundlegenden Vorrichtungskomponenten und Verfahrensschritte erläutert werden.

Als Ausgangsmaterial ist gemäß Fig. 2 ein Zellstoffmaterial in Form eines Zellstoffballens 45 vorgesehen, wobei der Zellstoffballen 45 durch aufeinandergestapelte Zellstoffmatten (nicht gezeigt) gebildet ist. Grundsätzlich kann ein Ausgangsmaterial 42 in Form eines beliebigen Gebindes genutzt werden. Zunächst wird das Ausgangsmaterial 42, beispielsweise der ganze Zellstoffballen 45 oder ein Teil davon, einer Zerkleinerungslinie 46 der Vorrichtung 40 zugeführt, welche eine Zerkleinerungseinrichtung 48 umfasst, mittels derer das Ausgangsmaterial 42 zu einem zerkleinerten Material zerkleinert wird. Dabei ist vorgesehen, dass das Ausgangsmaterial 42 trocken ohne eine Zugabe von Wasser zerkleinert wird.

Die Zerkleinerungseinrichtung 48 kann beispielsweise einen Einwellen- oder Mehrwellen-Zerkleinerer umfassen. Sie kann mit einem Sieb ausgestattet sein, welches eine maximale Stückgröße des aus der Zerkleinerungseinrichtung 48 ausgetragenen zerkleinerten Materials definiert und dieses somit zumindest teilweise homogenisiert und dosierbar macht. Der Austrag des zerkleinerten Materials aus der Zerkleinerungseinrichtung 48 kann beispielsweise mittels eines Transportbands, einer Förderschnecke, oder eines Absaugkastens erfolgen. Vorzugsweise erfolgt der Austrag mit einem Absaugkasten oder einer Förderschnecke mit unterstützter Absaugung. Durch die Absaugung wird ein Ansammeln von Staub im Bereich der Zerkleinerungseinrichtung 48 verhindert. Zudem beeinflusst ein durch Absaugung unterstützter, zügiger Austrag des zerkleinerten Materials die Zerkleinerungsqualität positiv.

Die Vorrichtung 40 umfasst einen Materialpuffer 50, beispielsweise einen Bunker, welcher dazu vorgesehen ist, das zerkleinerte Material aufzunehmen. Um das zerkleinerte Material dem Materialpuffer 50 zuzuführen, kann es aus dem Austrag der Zerkleinerungseinrichtung 48 in einen Luftkanal gegeben und mittels eines Luftstroms in Richtung des Materialpuffers 50 transportiert werden. Der Luftstrom kann durch einen Transportlüfter mit einem offenen Laufrad, das nach der Zerkleinerungseinrichtung in dem Materialstrom des zerkleinerten Materials angeordnet ist, erzeugt werden. Alternativ oder zusätzlich kann ein energieeffizienterer Transportlüfter mit geschlossenem Laufrad vorgesehen sein.

Dieser kann insbesondere dem Materialpuffer 50 nachgeschaltet sein, wo das zerkleinerte Material bereits von dem Luftstrom getrennt und in dem Materialpuffer 50 gestapelt oder in anderer Form zwischengelagert wurde. Zur Trennung des zerkleinerten Materials von dem Luftstrom und/oder zur Zwischenlagerung des zerkleinerten Materials in dem Materialpuffer 50 können ein eigens dafür vorgesehener Zyklon-Abscheider und/oder ein Sieb-Abscheider vorgesehen sein.

Der Materialpuffer 50 kann derart dimensioniert sein, dass er eine größere Menge zerkleinerten Materials aufnehmen kann, als der Zerkleinerungseinrichtung 48 auf einmal zugeführt werden kann. Somit wird durch den Materialpuffer 50 ein Batch-Betrieb in der Zerkleinerungslinie 46 ermöglicht, d.h. es können eine Reihe von Gebinden des Ausgangsmaterials 42, beispielsweise mehrere Zellstoffballen 45, mittels der Zerkleinerungseinrichtung 48 zu zerkleinertem Material zerkleinert werden, welches anschließend dem Materialpuffer 50 zugeführt und gegebenenfalls in diesem zwischengespeichert wird. Insofern ist ein erster Verfahrensabschnitt 52 von der Zerkleinerung des Ausgangsmaterials 42 bis zur Zwischenlagerung des zerkleinerten Materials in dem Materialpuffer 50 unabhängig von nachfolgenden Herstellungsschritten durchführbar. Dies ist in Fig. 2 durch eine strichpunktierte Linie angedeutet, oberhalb derer der erste Verfahrensabschnitt 52 (Batch-Betrieb) dargestellt ist.

Ein zweiter Verfahrensabschnitt 53 (kontinuierlicher oder quasi-kontinuierlicher Betrieb) beginnt mit der Entnahme des zerkleinerten Materials aus dem Materialpuffer 50 (Fig. 2, unterhalb der strickpunktierten Linie). Der Materialpuffer 50 weist zu diesem Zweck eine steuerbare Dosiereinrichtung 54 auf, mittels der das zerkleinerte Material aus dem Materialpuffer 50 dosiert entnommen werden kann. Die Dosiereinrichtung 54 führt das zerkleinerte Material einer Aufbereitungslinie 56 zu. Die steuerbare Dosiereinrichtung 54 kann als drehzahlgesteuerter Schneckenförderer ausgebildet sein, welcher Austrag und Dosierung des in dem Materialpuffer 50 gestapelten zerkleinerten Materials bewerkstelligt und der Aufbereitungslinie 56 einen gesteuerten Massestrom an zerkleinertem Material zuführt.

Die Aufbereitungslinie 56 umfasst ein Zerfaserungssystem 58, mittels dem das zerkleinerte Material zu einem zerfaserten Material zerfasert wird. Das resultierende zerfaserte Material wird anschließend einer Herstellungsmaschine 60 der Vorrichtung 40 zugeführt, in der aus diesem ein Airlaid-Produkt oder Vliesstoff 16 hergestellt wird. Die Beschickung des Zerfaserungssystems 58 kann mit einem Transportband, einem Schneckenförderer, oder mithilfe eines Luftstroms erfolgen. Gemäß einer vorteilhaften Ausführungsform wird das zerkleinerte Material durch die steuerbare Dosiereinrichtung 54 direkt in einen der Aufbereitungslinie 56 zugeordneten Kanal gegeben und mittels eines durch einen Transportlüfter erzeugten Luftstroms dem Zerfaserungssystem 58 zugeführt. Der Materialpuffer 50 und das Zerfaserungssystem 58 können bei dieser Art der Beschickung räumlich unabhängig voneinander positioniert werden und flexibel mittels des Kanals der Aufbereitungslinie 56 verbunden werden. Zudem wird eine durch die Dosiereinrichtung 54 vorgenommene Änderung der Dosierung des der Aufbereitungslinie 56 zugeführten zerkleinerten Materials aufgrund der hohen Transportgeschwindigkeit des Luftstroms mit sehr geringer Zeitverzögerung in dem Zerfaserungssystem 58 und somit letztlich auch in der Herstellungsmaschine 60 wirksam, sodass eine besonders direkte Steuerung des Produktionsprozesses möglich ist, was sich letztlich positiv auf die Qualität des produzierten Airlaid-Produkts oder Vliesstoffes 16 auswirkt.

Das Zerfaserungssystem 58 ist dazu ausgebildet, das zerkleinerte Material in im Wesentlich trockenem Zustand ohne die Zugabe von Wasser zu zerfasern. Das Zerfaserungssystem 58 kann zumindest eine erste Hammermühle umfassen, welche das zerkleinerte Material zerfasert. Um eine verbesserte Zerfaserungsqualität zu erreichen, kann das Zerfaserungssystem 58 zusätzlich eine zweite, der ersten Hammermühle nachgelagerte, Hammermühle aufweisen. Die erste Hammermühle kann mit einem Sieb versehen sein, um zu verhindern, dass ganze, unzerfaserte Stücke zerkleinerten Materials die erste Hammermühle verlassen und in die zweite Hammermühle gelangen. Die zweite Hammermühle kann schmalere und enger sitzende Hämmer als die erste Hammermühle aufweisen, und aus dem durch die erste Hammermühle zerfaserten Material eventuell vorhandene Knoten beseitigen, was sich letztlich positiv auf die Qualität des produzierten Airlaid-Produkts oder Vliesstoffes 16 auswirkt.

Das trocken zerfaserte Zellstoffmaterial wird anschließend der Herstellungsmaschine 60 zugeführt, beispielsweise über ein sich an das Zerfaserungssystem 58 anschließendes Kanalsystem mittels eines durch einen Transportlüfter erzeugten Luftstroms. Die Herstellungsmaschine 60 kann eine herkömmliche kontinuierlich arbeitende Herstellungsmaschine 60 sein, sodass dieser ein kontinuierlicher Massestrom an zerfasertem Material zugeführt werden muss, um ein gleichmäßiges Airlaid-Produkt oder einen gleichmäßigen Vliesstoff 16 zu erhalten. Um dies zu erreichen, ist vorgesehen, dass die Dosiereinrichtung 54 derart gesteuert wird, dass der Herstellungsmaschine 60 ein kontinuierlicher Massestrom an zerfasertem Material zugeführt wird. Zu diesem Zweck weist die Vorrichtung 40 eine Steuereinheit 62 auf, welche dazu eingerichtet und ausgebildet ist, die steuerbare Dosiereinrichtung 54 in entsprechender Weise zu steuern.

Die Steuerung der Dosiereinrichtung 54 erfolgt gemäß Fig. 2 auf Basis eines charakteristischen Parameters des Massestroms an zerfasertem Material zwischen dem Zerfaserungssystem 58 und der Herstellungsmaschine 60. Zur Bestimmung des Massestroms an zerfasertem Material ist eine Sensoreinrichtung 64 direkt hinter dem Zerfaserungssystem 58, beispielsweise in dem Kanalsystem, oder möglicherweise auch hinter der Reinigungseinrichtung 70 und/oder hinter einer Sortiereinrichtung 72, angebracht, welche den tatsächlich vorliegenden Massestrom erfasst, beispielsweise mittels eines Kamerasystems oder mittels anderer geeigneter Sensoren. Der tatsächlich erfasste Massestrom dient als Regelgröße für die steuerbare Dosiereinrichtung 54. Weicht er von einem Soll-Massestrom ab, so wird die Dosiereinrichtung 54 gesteuert bzw. nachgeregelt (Regelung 55), um diesen Soll-Massestrom zu erreichen.

Alternativ kann die Steuerung der Dosiereinrichtung 54 auf Basis eines charakteristischen Parameters des hergestellten Airlaid-Produkts oder Vliesstoffes 16 erfolgen, beispielsweise auf Basis eines tatsächlichen, mittels geeigneter Sensorik erfassten, Flächengewichts des Airlaid-Produkts oder Vliesstoffes 16. Weicht das tatsächlich erfasste Flächengewicht von einem Soll-Flächengewicht ab, wird die Dosiereinrichtung entsprechend gesteuert bzw. nachgeregelt, um der Aufbereitungslinie eine angepasste Menge zerkleinerten Materials zuzuführen und so das Soll-Flächengewicht zu erreichen. Grundsätzlich kann die Dosiereinrichtung 54 derart gesteuert werden, dass der Aufbereitungslinie 56 ein kontinuierlicher und insbesondere konstanter, d.h. zeitlich unveränderter, Massestrom an zerkleinertem Material zugeführt wird.

In Fig. 2 sind mit gestrichelten Linien weitere, optional vorsehbare, Bestandteile der Vorrichtung 40 dargestellt. Die Zerkleinerungslinie 46 kann eine Reinigungseinrichtung 66 umfassen, die der Zerkleinerungsvorrichtung 48 nachgeschaltet ist und beispielsweise in einem Kanalsystem zum Transport des zerkleinerten Materials angeordnet ist. Die Reinigungseinrichtung 66 kann einen Magnetabscheider umfassen, der das zerkleinerte Material von metallischen Fremdstoffen befreit. Der Reinigungseinrichtung 66 kann eine Sortiereinrichtung 68 nachgeschaltet sein, welche beispielsweise einen Zyklon-Abscheider umfasst, der Schwerteile ausschleust, bevor das zerkleinerte, gereinigte und sortierte Material dem Materialpuffer 50 zugeführt wird.

In vergleichbarer Weise können alternativ oder zusätzlich eine Reinigungseinrichtung 70 und/oder eine Sortiereinrichtung 72 in der Aufbereitungslinie 56 hinter dem Zerfaserungssystem 58 angeordnet sein, um das zerfaserte Material von Fremd- und Störstoffen zu reinigen und dieses, beispielsweise hinsichtlich seiner Stückgröße, zu sortieren. Zu diesem Zweck können ein Magnetabscheider, ein Zyklon-Abscheider und/oder ein Sieb-Abscheider eingesetzt werden.

Zudem kann die Vorrichtung 40 vor der Herstellungsmaschine 60 eine Zufuhr 74 für weitere, bereits fertig aufbereitete, Materialien aufweisen. Ferner kann die Vorrichtung 40 eine zweite Aufbereitungslinie 56.2 aufweisen, welche mittels einer steuerbaren zweiten Dosiereinrichtung 54.2 des Materialpuffers 50 mit zerkleinertem Material beschickt werden kann. Somit ist jeder Aufbereitungslinie 56, 56.2 eine separate, steuerbare Dosiereinrichtung 54, 54.2 zugeordnet, durch welche die Aufbereitungslinien 56, 56.2 mit zerkleinertem Material aus dem Materialpuffer 50 gespeist werden. Umgekehrt weist der Materialpuffer 50 für jede Aufbereitungslinie 56, 56.2 eine separate Dosiereinrichtung 54, 54.2 auf. Die Dosiereinrichtungen 54, 54.2 sind unabhängig voneinander steuerbar, sodass jeder Aufbereitungslinie 56, 56.2 eine separat definierbare Menge zerkleinerten Materials aus dem Materialpuffer 50 zugeführt werden kann.

Analog zu der Aufbereitungslinie 56 umfasst die zweite Aufbereitungslinie 56.2 ein zweites Zerfaserungssystem 58.2 zum Zerfasern von zerkleinertem Material. Zudem können in der zweiten Aufbereitungslinie 56.2 eine zweite Reinigungseinrichtung 70.2 und eine zweite Sortiereinrichtung 72.2 vorgesehen sein, wie vorstehend im Zusammenhang mit der ersten Aufbereitungslinie 56 beschrieben. In der zweiten Aufbereitungslinie 56.2 ist direkt hinter dem zweiten Zerfaserungssystem 58.2 oder auch hinter der zweiten Reinigungseinrichtung 70.2 oder der zweiten Sortiereinrichtung 72.2 eine zweite Sensoreinrichtung 64.2 angeordnet, welche den Massestrom an zerfasertem Material erfasst. Sollte der tatsächlich erfasste Massestrom von einem für die zweite Aufbereitungslinie 56.2 definierten Soll-Massestrom abweichen, so werden auf dieser Basis die der zweiten Aufbereitungslinie 56.2 zugeordnete zweite Dosiereinrichtung 54.2 nachgeregelt bzw. gesteuert (Regelung 55.2), um den Soll-Massestrom zu erreichen.

Bei der Herstellung eines mehrlagigen Airlaid-Produkts oder Vliesstoffes 16 kann jede der Aufbereitungslinien 56, 56.2 dazu vorgesehen sein, das Ausgangsmaterial 42 für eine Produktlage zu zerfasern und der Herstellungsmaschine 60 zuzuführen. Jede Aufbereitungslinie 56, 56.2 kann mittels der ihr zugeordneten Dosiereinrichtung 54, 54.2 zu diesem Zweck mit der geeigneten Menge an zerkleinertem Ausgangsmaterial beschickt werden.

Zur Herstellung eines Airlaid-Produkts oder Vliesstoffes 16 können verschiedene Materialien, insbesondere neben dem Ausgangsmaterial 42 ein zweites Ausgangmaterial 43 und ein drittes Material 44, verwendet werden. Beispielsweise können als Ausgangsmaterial 42 Langfaserzellstoff, als zweites Ausgangsmaterial 43 Kurzfaserzellstoff, jeweils in Ballenform, und als drittes Ausgangsmaterial 44 ein bereits zerkleinertes Ausschussmaterial eingesetzt werden (Fig. 2, rechts oben). Die Vorrichtung 40 kann für jedes der Materialien 42, 43, 44 über einen separaten Materialpuffer verfügen, insbesondere über einen zweiten Materialpuffer 76 zur Aufnahme des zweiten Ausgangsmaterials 43 und einen dritten Materialpuffer 78 zur Aufnahme des separat bereitgestellten, ggf. vorverarbeiteten Ausschussmaterials 44.

Da sich Langfaser- und Kurzfaserzellstoffballen beim Zerkleinern ähnlich verhalten, können diese mit derselben Zerkleinerungseinrichtung 48 in der Zerkleinerungslinie 46 zerkleinert werden und optional mittels derselben Reinigungseinrichtung 66, insbesondere demselben Magnetabscheider, und derselben Sortiereinrichtung 68, insbesondere demselben Zyklon-Abscheider, gereinigt und sortiert werden. Die Zerkleinerung, Reinigung und Sortierung der Ausgangsmaterialien 42, 43 erfolgt dabei separat, d.h. beispielsweise nacheinander, sodass das resultierende zerkleinerte Material jeweils lediglich eine Materialsorte umfasst. Um jedes der verschiedenen zerkleinerten Materialien in dem diesem zugeordneten Materialpuffer 50, 76 abzulegen, kann ein Kanalsystem der Zerkleinerungslinie 46 derart umgeschaltet werden, dass zerkleinertes Material aus Langfaserzellstoff 42 dem Bunker 50 und zerkleinertes Material aus Kurzfaserzellstoff 43 dem Bunker 76 zugeführt wird. Das bereits zerkleinerte Ausschussmaterial 44 wird dem dritten Materialbunker 78 zugeführt. Zum Stapeln des jeweiligen Materials 42, 43, 44 weist jeder Materialpuffer 50, 76, 78 bevorzugt einen Zyklon-Abscheider und/oder einen Sieb-Abscheider auf.

Auch der zweite und dritte Materialpuffer 76, 78 können jeweils über zwei Dosiereinrichtungen 80, 80.2 bzw. 82, 82.2 verfügen, welche jeweils einer der Aufbereitungslinien 56, 56.2 zugeordnet und unabhängig voneinander steuerbar sind. Über die Steuereinheit 62 kann somit jeder der beiden Aufbereitungslinien 56, 56.2 unabhängig voneinander eine definierte Materialzusammensetzung an zerkleinertem Material mit beliebig wählbaren Anteilen an Langfaserzellstoff 42, Kurzfaserzellstoff 43 und Ausschussmaterial 44 zugeführt werden. Alle einer jeweiligen Aufbereitungslinie 56, 56.2 zugeführten zerkleinerten Materialien werden gemeinsam in dem in der entsprechenden Aufbereitungslinie 56, 56.2 angeordneten Zerfaserungssystem 58, 58.2 zerfasert und dabei durchmischt. So kann ein mehrlagiges, gemäß Fig. 2 zweilagiges, Airlaid-Produkt oder Vliesstoff-Produkt 16 mit unterschiedlichen Materialzusammensetzung der einzelnen Produktlagen hergestellt werden.

Mittels der Sensoreinrichtungen 64, 64.2 der beiden Aufbereitungslinien 56, 56.2 kann, wie vorstehend bereits für die Dosiereinrichtungen 54, 54.2 des Materialpuffers 50 beschrieben, der Massestrom in der jeweiligen Aufbereitungslinie 56, 56.2 erfasst werden. Auf Basis der durch die Sensoreinrichtung 64 erfassten Daten werden die der Aufbereitungslinie 56 zugeordneten Dosiereinrichtungen 54, 80, 82 nachgeregelt bzw. gesteuert (Regelung 55, 81, 83). Auf Basis der durch die zweite Sensoreinrichtung 64.2 erfassten Daten werden die der zweiten Aufbereitungslinie 56.2 zugeordneten Dosiereinrichtungen 54.2, 80.2, 82.2 nachgeregelt bzw. gesteuert (Regelung 55.2, 81.2, 83.2).

Fig. 3 zeigt eine weitere Vorrichtung 40 zur Herstellung eines dreilagigen Airlaid-Produkts oder Vliesstoffes 16 aus drei verschiedenen Ausgangsmaterialien 42, 43, 44, die der Vorrichtung 40 jeweils in Ballenform zugeführt werden. Wie in Zusammenhang mit Fig. 2 beschrieben, kann es sich beispielsweise um Langfaserzellstoff 42, Kurzfaserzellstoff 43 und Ausschussmaterial 44 handeln. Um die Ausgangmaterialien 42, 43, 44 zu zerkleinern, weist die Vorrichtung 40 eine erste Zerkleinerungslinie 46.1 für die Langfaser- und Kurzfaserzellstoffmaterialien 42, 43 (vgl. Fig. 2) und eine zweite Zerkleinerungslinie 46.2 für das Ausschussmaterial 44 auf, welche jeweils eine Zerkleinerungseinrichtung 48.1, 48.2, eine Reinigungseinrichtung 66.1, 66.2 und eine Sortiereinrichtung 68.1, 68.2 umfassen. Für das Ausschussmaterial 44 werden vorteilhafterweise eine separate Zerkleinerungseinrichtung 48.2 sowie ein separater Magnetabscheider und Zyklon-Abscheider zur Reinigung und Sortierung eingesetzt, da so eine Anpassung an die Erfordernisse des Ausschussmaterials 44 hinsichtlich Form, Materialeigenschaft und Produktionsmenge möglich ist. So können die Langfaser- und Kurzfaserzellstoffmaterialien 42, 43 unabhängig von dem Ausschussmaterial 44 zerkleinert werden, die Zerkleinerungsqualität kann für alle Ausgangsmaterialien 42, 43, 44 verbessert werden, und aufgrund der typischerweise geringeren eingesetzten Ausschussmaterialmenge können in der zweiten Zerkleinerungslinie 46.2 kleinere Maschinen eingesetzt und somit Energie eingespart werden.

Jedes der drei zerkleinerten Ausgangsmaterialien 42, 43, 44 wird einem separaten Materialpuffer 50, 76, 78 zugeführt. Zur Herstellung der drei Produktlagen, welche insbesondere jeweils eine individuelle Materialzusammensetzung aufweisen, verfügt die Vorrichtung über eine erste, eine zweite und eine dritte Aufbereitungslinie 56.1, 56.2, 56.3. Jeder der Materialpuffer 50, 76, 78 verfügt daher über drei unabhängig steuerbare Dosiereinrichtungen, von denen jeweils eine erste Dosiereinrichtung 54.1, 80.1, 82.1 zur Beschickung der ersten Aufbereitungslinie 56.1, jeweils eine zweite Dosiereinrichtung 54.2, 80.2, 82.2 zur Beschickung der zweiten Aufbereitungslinie 56.2 und jeweils eine dritte Dosiereinrichtung 54.3, 80.3, 82.3 zur Beschickung der dritten Aufbereitungslinie 56.3 vorgesehen ist. Mittels eines Zerfaserungssystems 58.1, 58.2, 58.3 je Aufbereitungslinie 56.1, 56.2, 56.3 wird das dieser jeweils zugeführte zerkleinerte Material zerfasert und homogen durchmischt, sowie anschließend einer Herstellungsmaschine 60 zur Herstellung eines dreilagigen Airlaid-Produkts oder Vliesstoffes 16 zugeführt.

Jede der drei Aufbereitungslinien 56.1, 56.2, 56.3 verfügt über eine eigene Sensoreinrichtung 64.1, 64.2, 64.3, welche, wie im Zusammenhang mit Fig. 2 vorstehend beschrieben, zwischen dem jeweiligen Zerkleinerungssystem 58.1, 58.2, 58.3 und der Herstellungsmaschine 60 angeordnet ist und den Massestrom an zerfasertem Material in der jeweiligen Aufbereitungslinie 56.1, 56.2, 56.3 erfasst. Ein Abgleich des tatsächlich in jeder Aufbereitungslinie 56.1, 56.2, 56.3 erfassten Massestroms mit einem Soll-Massestrom dient als Basis, um jede der ersten Dosiereinrichtungen 54.1, 80.1, 82.1, zweiten Dosiereinrichtungen 54.2, 80.2, 82.2 und/oder dritten Dosiereinrichtungen 54.3, 80.3, 82.3 gegebenenfalls so anzusteuern, dass der Soll-Massestrom erreicht wird und ein entsprechend kontinuierlicher, insbesondere zeitlich konstanter, Massestrom der Herstellungsmaschine 60 zugeführt wird.

Aus vorstehenden Ausführungen wird deutlich, dass das erfindungsgemäße Konzept auf einfache Weise an das jeweilige Anforderungsprofil anpassbar ist. Die drei Aufbereitungslinien 56.1, 56.2, 56,3 und damit die drei Lagen des Airlaid-Produkts oder Vliesstoffes 16 können unabhängig aus den jeweils drei Materialien 42, 43, 44 zusammengesetzt sein.

### Bezugszeichenliste

- 10: Vorrichtung gemäß dem Stand der Technik
- 11: Aufbereitungslinie
- 12: Materialrolle
- 14: Flusen-Zellstoffmaterialbahn
- 16: Airlaid-Produkt oder Vliesstoff
- 18: Zerfaserungssystem
- 20: Herstellungsmaschine
- 22: Sensoreinrichtung
- 24: Regelung der Bahngeschwindigkeit der ersten Aufbereitungslinie
- 26: Zufuhr fertig aufbereiteter Materialien
- 28: zweite Aufbereitungslinie
- 30: zweite Materialrolle
- 32: zweite Flusen-Zellstoffmaterialbahn
- 34: zweites Zerfaserungssystem
- 36: zweite Sensoreinrichtung
- 38: Regelung der Bahngeschwindigkeit der zweiten Aufbereitungslinie
- 40: Vorrichtung zur Herstellung eines Airlaid-Produkts oder eines Vliesstoffes
- 42: Ausgangsmaterial
- 43: zweites Ausgangsmaterial
- 44: drittes Ausgangsmaterial
- 45: Zellstoffballen
- 46: Zerkleinerungslinie
- 46.1: erste Zerkleinerungslinie
- 46.2: zweite Zerkleinerungslinie
- 48: Zerkleinerungseinrichtung
- 48.1: erste Zerkleinerungseinrichtung
- 48.2: zweite Zerkleinerungseinrichtung
- 50: Materialpuffer
- 52: erster Verfahrensabschnitt
- 53: zweiter Verfahrensabschnitt
- 54: steuerbare Dosiereinrichtung des Materialpuffers
- 54.1: erste steuerbare Dosiereinrichtung des Materialpuffers
- 54.2: zweite steuerbare Dosiereinrichtung des Materialpuffers
- 54.3: dritte steuerbare Dosiereinrichtung des Materialpuffers
- 55: Regelung der Dosiereinrichtung des Materialpuffers
- 55.2: Regelung der zweiten Dosiereinrichtung des Materialpuffers
- 56: Aufbereitungslinie
- 56.1: erste Aufbereitungslinie
- 56.2: zweite Aufbereitungslinie
- 56.3: dritte Aufbereitungslinie
- 58: Zerfaserungssystem
- 58.1: erstes Zerfaserungssystem
- 58.2: zweites Zerfaserungssystem
- 58.3: drittes Zerfaserungssystem
- 60: Herstellungsmaschine
- 62: Steuereinheit
- 64: Sensoreinrichtung
- 64.1: erste Sensoreinrichtung
- 64.2: zweite Sensoreinrichtung
- 64.3: dritte Sensoreinrichtung
- 66: Reinigungseinrichtung für zerkleinertes Material
- 66.1: Reinigungseinrichtung für zerkleinertes Material der ersten Zerkleinerungslinie
- 66.2: Reinigungseinrichtung für zerkleinertes Material der zweiten Zerkleinerungslinie
- 68: Sortiereinrichtung für zerkleinertes Material
- 68.1: Sortiereinrichtung für zerkleinertes Material der ersten Zerkleinerungslinie
- 68.2: Sortiereinrichtung für zerkleinertes Material der zweiten Zerkleinerungslinie
- 70: Reinigungseinrichtung für zerfasertes Material
- 70.2: zweite Reinigungseinrichtung für zerfasertes Material
- 72: Sortiereinrichtung für zerfasertes Material
- 72.2: zweite Sortiereinrichtung für zerfasertes Material
- 74: Zufuhr weiterer Materialien
- 76: zweiter Materialpuffer
- 78: dritter Materialpuffer
- 80: steuerbare Dosiereinrichtung des zweiten Materialpuffers
- 80.1: erste steuerbare Dosiereinrichtung des zweiten Materialpuffers
- 80.2: zweite steuerbare Dosiereinrichtung des zweiten Materialpuffers
- 80.3: dritte steuerbare Dosiereinrichtung des zweiten Materialpuffers
- 81: Regelung der Dosiereinrichtung des zweiten Materialpuffers
- 81.2: Regelung der zweiten Dosiereinrichtung des zweiten Materialpuffers
- 82: steuerbare Dosiereinrichtung des dritten Materialpuffers
- 82.1: erste steuerbare Dosiereinrichtung des dritten Materialpuffers
- 82.2: zweite steuerbare Dosiereinrichtung des dritten Materialpuffers
- 82.3: dritte steuerbare Dosiereinrichtung des dritten Materialpuffers
- 83: Regelung der Dosiereinrichtung des dritten Materialpuffers
- 83.2: Regelung der zweiten Dosiereinrichtung des dritten Materialpuffers

## Patentansprüche

1. Verfahren zur Herstellung eines Airlaid-Produkts oder eines Vliesstoffes (16) aus einem Ausgangsmaterial (42), insbesondere aus einem Zellstoffmaterial in Form eines Gebindes, wie beispielsweise einem Zellstoffballen (45), bei dem
das Ausgangsmaterial (42) in zumindest einer Zerkleinerungslinie (46, 46.1, 46.2) mittels zumindest einer Zerkleinerungseinrichtung (48, 48.1, 48.2) zu einem zerkleinerten Material zerkleinert wird,
das zerkleinerte Material zumindest einem Materialpuffer (50, 76, 78) zugeführt wird,
das zerkleinerte Material mittels zumindest einer Dosiereinrichtung (54, 54.1, 54.2, 54.3, 80, 80.1, 80.2, 80.3, 82, 82.1, 82.2, 82.3) dosiert aus dem zumindest einen Materialpuffer (50, 76, 78) entnommen und zumindest einer Aufbereitungslinie (56, 56.1, 56.2, 56.3) mit zumindest einem Zerfaserungssystem (58, 58.1, 58.2, 58.3) zugeführt wird, in dem das zerkleinerte Material zu einem zerfaserten Material zerfasert wird,
das zerfaserte Material einer Herstellungsmaschine (60) zugeführt wird und zu einem Airlaid-Produkt oder einem Vliesstoff (16) verarbeitet wird,
**dadurch gekennzeichnet, dass**
die zumindest eine Dosiereinrichtung (54, 54.1, 54.2, 54.3, 80, 80.1, 80.2, 80.3, 82, 82.1, 82.2, 82.3) derart gesteuert wird, dass der Herstellungsmaschine (60) ein kontinuierlicher Massestrom an zerfasertem Material zugeführt wird.

2. Verfahren nach zumindest Anspruch 1,
wobei alle Schritte des Verfahrens auf einer durchgehenden Produktionslinie durchgeführt werden.

3. Verfahren nach Anspruch 1 oder 2,
wobei die Dosiereinrichtung auf Basis eines mittels einer Sensorik (64, 64.1, 64.2, 64.3) erfassten charakteristischen Parameters des Massestroms an zerfasertem Material gesteuert wird.

4. Verfahren nach zumindest einem der vorstehenden Ansprüche,
wobei die Dosiereinrichtung auf Basis eines mittels einer Sensorik erfassten charakteristischen Parameters des hergestellten Airlaid-Produkts oder Vliesstoffs (16) gesteuert wird, insbesondere wobei der Parameter ein Flächengewicht ist.

5. Verfahren nach zumindest einem der vorstehenden Ansprüche,
wobei die Dosiereinrichtung derart gesteuert wird, dass einer der Dosiereinrichtung zugeordneten Aufbereitungslinie (56, 56.1, 56.2, 56.3) ein kontinuierlicher Massestrom an zerkleinertem Material zugeführt wird.

6. Verfahren nach zumindest einem der vorstehenden Ansprüche,
wobei, insbesondere zur Herstellung eines mehrlagigen Produkts umfassend zumindest zwei Lagen eines Airlaid-Produkts oder Vliesstoffes (16), das zerkleinerte Material mittels zumindest zwei Dosiereinrichtungen dosiert aus einem den zumindest zwei Dosiereinrichtungen zugeordneten Materialpuffer (50, 76, 78) entnommen und zumindest zwei Aufbereitungslinien (56, 56.1, 56.2, 56.3) mit jeweils einem Zerfaserungssystem (58, 58.1, 58.2, 58.3) zugeführt wird, in dem das zerkleinerte Material jeweils zu dem zerfaserten Material zerfasert wird, wobei jede der zumindest zwei Dosiereinrichtungen einer der zumindest zwei Aufbereitungslinien (56, 56.1, 56.2, 56.3) zugeordnet ist, und wobei das zerfaserte Material der zumindest zwei Aufbereitungslinien (56, 56.1, 56.2, 56.3) derselben Herstellungsmaschine (60) zugeführt wird und darin zu einem, insbesondere mehrlagigen, Airlaid-Produkt oder Vliesstoff (16) verarbeitet wird.

7. Verfahren nach Anspruch 6,
wobei zumindest zwei Dosiereinrichtungen eines Materialpuffers (50, 76, 78) unabhängig voneinander gesteuert werden.

8. Verfahren nach zumindest einem der vorstehenden Ansprüche,
wobei zumindest zwei voneinander verschiedene Ausgangsmaterialien (42, 43, 44), insbesondere Zellstoffmaterialien, eingesetzt werden.

9. Verfahren nach zumindest Anspruch 8,
wobei die zumindest zwei voneinander verschiedenen Ausgangsmaterialien (42, 43, 44) mittels derselben Zerkleinerungslinie (46) oder Zerkleinerungseinrichtung (48), insbesondere separat, zu zumindest zwei voneinander verschiedenen zerkleinerten Materialien zerkleinert werden.

10. Verfahren nach zumindest Anspruch 8,
wobei die zumindest zwei voneinander verschiedenen Ausgangsmaterialien (42, 43, 44) mittels zumindest zweier Zerkleinerungslinien (46.1, 46.2) oder Zerkleinerungseinrichtungen (48.1, 48.2) zu zumindest zwei voneinander verschiedenen zerkleinerten Materialien zerkleinert werden.

11. Verfahren nach zumindest Anspruch 9 oder 10,
wobei jedes der zumindest zwei voneinander verschiedenen zerkleinerten Materialien einem separaten Materialpuffer (50, 76, 78) zugeführt wird.

12. Verfahren nach zumindest einem der vorstehenden Ansprüche,
wobei jeder Aufbereitungslinie (56, 56.1, 56.2, 56.3) eine definierte Materialzusammensetzung aus zumindest zwei voneinander verschiedenen zerkleinerten Materialien aus zumindest zwei Materialpuffern (50, 76, 78) mittels diesen jeweils zugeordneten Dosiereinrichtungen zugeführt werden kann.

13. Verfahren nach zumindest einem der vorstehenden Ansprüche, wobei das zumindest eine Ausgangsmaterial (42, 43, 44) mittels der zumindest einen Zerkleinerungseinrichtung (48, 48.1, 48.2) zumindest im Wesentlichen trocken, insbesondere ohne die Zugabe von Wasser oder Lösungsmittel, zerkleinert und/oder zerfasert wird.

14. Verfahren nach zumindest einem der vorstehenden Ansprüche, wobei das zumindest eine zerkleinerte Material hinsichtlich eines charakteristischen Parameters sortiert wird, insbesondere mittels eines Siebs und/oder eines Zyklon-Abscheiders (68, 68.1, 68.2), und/oder wobei das zumindest eine zerfaserte Material hinsichtlich eines charakteristischen Parameters sortiert wird, insbesondere mittels eines Siebs und/oder eines Zyklon-Abscheiders (72, 72.2).

15. Verfahren nach zumindest einem der vorstehenden Ansprüche,
wobei das zumindest eine zerkleinerte Material gereinigt wird, insbesondere mittels eines Zyklon-Abscheiders und/oder eines Magnetabscheiders (66, 66.1, 66.2), und/oder
wobei das zumindest eine zerfaserte Material gereinigt wird, insbesondere mittels eines Zyklon-Abscheiders und/oder eines Magnetabscheiders (70, 70.2).

16. Vorrichtung (40) zur Herstellung eines Airlaid-Produkts oder eines Vliesstoffes (16) aus zumindest einem Ausgangsmaterial (42, 43, 44), insbesondere aus einem Zellstoffmaterial in Form eines Gebindes, wie beispielsweise einem Zellstoffballen (45), umfassend
zumindest eine Zerkleinerungslinie (46, 46.1, 46.2) mit zumindest einer Zerkleinerungseinrichtung (48, 48.1, 48.2) zum Zerkleinern des zumindest einen Ausgangsmaterials (42, 43, 44) zu zumindest einem zerkleinerten Material,
zumindest einen Materialpuffer (50, 76, 78) zur Aufnahme eines dem Materialpuffer (50, 76, 78) jeweils zugeordneten zerkleinerten Materials, wobei der zumindest eine Materialpuffer (50, 76, 78) jeweils zumindest eine steuerbare Dosiereinrichtung (54, 54.1, 54.2, 54.3, 80, 80.1, 80.2, 80.3, 82, 82.1, 82.2, 82.3) zur dosierten Entnahme des jeweils zugeordneten zerkleinerten Materials aus dem zumindest einen Materialpuffer (50, 76, 78) und zur Zuführung des zumindest einen zerkleinerten Materials zu zumindest einer Aufbereitungslinie (56, 56.1, 56.2, 56.3) aufweist, wobei die zumindest eine Aufbereitungslinie (56, 56.1, 56.2, 56.3) zumindest ein Zerfaserungssystem (58, 58.1, 58.2, 58.3) umfasst, das dazu ausgebildet ist, das zumindest eine zerkleinerte Material zu zumindest einem zerfaserten Material zu zerfasern, und
eine Herstellungsmaschine (60) zur Herstellung eines Airlaid-Produkts oder eines Vliesstoffes (16) aus dem zumindest einen zerfaserten Material,
**gekennzeichnet dadurch, dass**
eine Steuereinheit (62) vorgesehen ist, die dazu eingerichtet und ausgebildet ist, die zumindest eine Dosiereinrichtung (54, 54.1, 54.2, 54.3, 80, 80.1, 80.2, 80.3, 82, 82.1, 82.2, 82.3) derart zu steuern, dass der Herstellungsmaschine (60) ein kontinuierlicher Massestrom an zerfasertem Material zugeführt wird, insbesondere gemäß einem Verfahren gemäß zumindest einem der Ansprüche 1 bis 15.

17. Vorrichtung nach Anspruch 16,
wobei alle Bestandteile der Vorrichtung in einer gemeinsamen Produktionslinie angeordnet sind.

## Claims

1. Method for producing an airlaid product or a nonwoven fabric (16) from a starting material (42), in particular from a pulp material in the form of a bundle, for example a pulp bale (45), in which the starting material (42) is shredded in at least one shredding line (46, 46.1, 46.2) by at least one shredding device (48, 48.1, 48.2) to produce a shredded material, the shredded material is fed to at least one material buffer (50, 76, 78), the shredded material is removed from the at least one material buffer (50, 76, 78) in a metered manner by at least one metering device (54, 54.1, 54.2, 54.3, 80, 80.1, 80.2, 80.3, 82, 82.1, 82.2, 82.3) and fed to at least one preparation line (56, 56.1, 56.2, 56.3) having at least one defibration system (58, 58.1, 58.2, 58.2), in which the shredded material is defibrated to produce a defibrated material, the defibrated material is fed to a production machine (60) and processed to produce an airlaid product or a nonwoven fabric (16), **characterized in that** the at least one metering device (54, 54.1, 54.2, 54.3, 80, 80.1, 80.2, 80.3, 82, 82.1, 82.2, 82.3) is controlled in such a way that a continuous mass flow of defibrated material is fed to the production machine (60).

2. Method according to at least Claim 1, wherein all steps of the method are carried out on a continuous production line.

3. Method according to Claim 1 or 2, wherein the metering device is controlled on the basis of a parameter of the mass flow of defibrated material recorded by a sensor system (64, 64.1, 64.2, 64.3).

4. Method according to at least one of the preceding claims, wherein the metering device is controlled on the basis of a characteristic parameter of the produced airlaid product or nonwoven fabric (16) recorded by a sensor system, in particular wherein the parameter is a basis weight.

5. Method according to at least one of the preceding claims, wherein the metering device is controlled in such a way that a continuous mass flow of shredded material is fed to a preparation line (56, 56.1, 56.2, 56.3) associated with the metering device.

6. Method according to at least one of the preceding claims, wherein, in particular, to produce a multilayer product comprising at least two layers of an airlaid product or nonwoven fabric (16), the shredded material is removed from a material buffer (50, 76, 78) associated with at least two metering devices in a metered manner by the at least two metering devices and fed to at least two preparation lines (56, 56.1, 56.2, 56.3), each having a defibration system (58, 58.1, 58.2, 58.3), in which the shredded material is defibrated in each case to produce the defibrated material, wherein each of the at least two metering devices is associated with one of the at least two preparation lines (56, 56.1, 56.2, 56.3), and wherein the defibrated material of the at least two preparation lines (56, 56.1, 56.2, 56.3) is fed to the same production machine (60) and is processed therein to produce an airlaid product or nonwoven fabric (16), in particular a multilayer airlaid product or nonwoven fabric.

7. Method according to Claim 6, wherein at least two metering devices of a material buffer (50, 76, 78) are controlled independently of one another.

8. Method according to at least one of the preceding claims, wherein at least two mutually different starting materials (42, 43, 44), in particular pulp materials, are used.

9. Method according to Claim 8, wherein the at least two mutually different starting materials (42, 43, 44) are shredded by the same shredding line (46) or shredding device (48), in particular separately, to produce at least two mutually different shredded materials.

10. Method according to at least Claim 8, wherein the at least two mutually different starting materials (42, 43, 44) are shredded by at least two shredding lines (46.1, 46.2) or shredding devices (48.1, 48.2) to produce two mutually different shredded materials.

11. Method according to at least Claim 9 or 10, wherein each of the at least two mutually different shredded materials are fed to a separate material buffer (50, 76, 78).

12. Method according to at least one of the preceding claims, wherein each preparation line (56, 56.1, 56.2, 56.3) may be supplied with a defined material composition consisting of at least two mutually different shredded materials from at least two material buffers (50, 76, 78) by metering devices respectively associated therewith.

13. Method according to at least one of the preceding claims, wherein the at least one starting material (42, 43, 44) is shredded and/or defibrated at least substantially dry by the at least one shredding device (48, 48.1, 48.2), in particular without the addition of water or solvent.

14. Method according to at least one of the preceding claims, wherein the at least one shredded material is sorted according to a characteristic parameter, in particular using a screen and/or a cyclone separator (68, 68.1, 68.2), and/or wherein the at least one defibrated material is sorted according to a characteristic parameter, in particular using a screen and/or a cyclone separator (72, 72.2).

15. Method according to at least one of the preceding claims, wherein the at least one shredded material is cleaned, in particular using a cyclone separator and/or a magnetic separator (66, 66.1, 66.2), and/or wherein the at least one defibrated material is cleaned, in particular using a cyclone separator and/or a magnetic separator (70, 70.2).

16. Device (40) for producing an airlaid product or a nonwoven fabric (16) from at least one starting material (42, 43, 44), in particular from a pulp material in the form of a bundle, for example a pulp bale (45), comprising at least one shredding line (46, 46.1, 46.2) having at least one shredding device (48, 48.1, 48.2) for shredding the at least one starting material (42, 43, 44) to produce at least one shredded material, at least one material buffer (50, 76, 78) for receiving a material respectively associated with the material buffer (50, 76, 78), wherein the at least one material buffer (50, 76, 78) has at least one controllable metering device (54, 54.1, 54.2, 54.3, 80, 80.1, 80.2, 80.3, 82, 82.1, 82.2, 82.3) in each case for the metered removal of the respectively associated shredded material from the at least one material buffer (50, 76, 78) and for feeding the at least one shredded material to at least one preparation line (56, 56.1, 56.2, 56.3), wherein the at least one preparation line (56, 56.1, 56.2, 56.3) comprises at least one defibration system (58, 58.1, 58.2, 58.2), which is designed to defibrate the at least one shredded material to produce at least one defibrated material, and a production machine (60) for producing an airlaid product or a nonwoven fabric (16) from the at least one defibrated material, **characterized in that** a control unit (62) is provided, which is configured and designed to control the at least one metering device (54, 54.1, 54.2, 54.3, 80, 80.1, 80.2, 80.3, 80, 82.1, 82.2, 82.3) in such a way that a continuous mass flow of defibrated material is fed to the production machine (60), in particular according to a method according to at least one of claims 1 to 15.

17. Device according to Claim 16, wherein all components of the device are arranged in a common production line.

## Revendications

1. Procédé de fabrication d'un produit airlaid ou d'un non-tissé (16) à partir d'un matériau de départ (42), notamment à partir d'un matériau cellulosique sous forme d'un conditionnement, tel que par exemple une balle de cellulose (45), selon lequel
le matériau de départ (42) est broyé dans au moins une ligne de broyage (46, 46.1, 46.2) au moyen d'au moins un appareil de broyage (48, 48.1, 48.2) en un matériau broyé,
le matériau broyé est amené au moins un tampon de matériau (50, 76, 78),
le matériau broyé est prélevé de manière dosée au moyen d'au moins un appareil de dosage (54, 54.1, 54.2, 54.3, 80, 80.1, 80.2, 80.3, 82, 82.1, 82.2, 82.3) de l'au moins un tampon de matériau (50, 76, 78) et est amené à au moins une ligne de préparation (56, 56.1, 56.2, 56.3) avec au moins un système de défibrage (58, 58.1, 58.2, 58.3), dans lequel le matériau broyé est défibré en un matériau défibré,
le matériau défibré est amené à une machine de fabrication (60) et est transformé en un produit airlaid ou en un non-tissé (16),
**caractérisé en ce que** l'au moins un appareil de dosage (54, 54.1, 54.2, 54.3, 80, 80.1, 80.2, 80.3, 82, 82.1, 82.2, 82.3) est commandé de telle sorte qu'un flux massique continu de matériau défibré est amené à la machine de fabrication (60).

2. Procédé selon au moins la revendication 1,
toutes les étapes du procédé étant réalisées sur une ligne de production continue.

3. Procédé selon la revendication 1 ou 2,
l'appareil de dosage étant commandé sur la base d'un paramètre caractéristique du flux massique de matériau défibré, détecté au moyen d'un système de capteur (64, 64.1, 64.2, 64.3).

4. Procédé selon au moins l'une quelconque des revendications précédentes,
l'appareil de dosage étant commandé sur la base d'un paramètre caractéristique du produit airlaid ou du non-tissé (16) fabriqué, détecté au moyen d'un système de capteurs, notamment le paramètre étant un poids par unité de surface.

5. Procédé selon au moins l'une quelconque des revendications précédentes,
l'appareil de dosage étant commandé de telle sorte qu'un flux massique continu de matériau broyé est amené à une ligne de préparation (56, 56.1, 56.2, 56.3) associée à l'appareil de dosage.

6. Procédé selon au moins l'une quelconque des revendications précédentes,
notamment pour la fabrication d'un produit multicouche comprenant au moins deux couches d'un produit airlaid ou d'un non-tissé (16), le matériau broyé est prélevé de manière dosée au moyen d'au moins deux appareils de dosage à partir d'un tampon de matériau (50, 76, 78) associé aux au moins deux appareils de dosage et est amené à au moins deux lignes de préparation (56, 56.1, 56.2, 56.3) avec respectivement un système de défibrage (58, 58.1, 58.2, 58.3), dans lequel le matériau broyé est respectivement défibré en le matériau défibré,
chacun des au moins deux appareils de dosage étant associé à l'une des au moins deux lignes de préparation (56, 56.1, 56.2, 56.3), et le matériau défibré des au moins deux lignes de préparation (56, 56.1, 56.2, 56.3) étant amené à la même machine de fabrication (60) et y étant transformé en un produit airlaid ou un non-tissé (16), notamment multicouche.

7. Procédé selon la revendication 6,
au moins deux appareils de dosage d'un tampon de matériau (50, 76, 78) étant commandés indépendamment l'un de l'autre.

8. Procédé selon au moins l'une quelconque des revendications précédentes,
au moins deux matériaux de départ (42, 43, 44) différents l'un de l'autre, notamment des matériaux cellulosiques, étant utilisés.

9. Procédé selon au moins la revendication 8,
les au moins deux matériaux de départ (42, 43, 44) différents l'un de l'autre étant broyés au moyen de la même ligne de broyage (46) ou du même appareil de broyage (48), notamment séparément, en au moins deux matériaux broyés différents l'un de l'autre.

10. Procédé selon au moins la revendication 8,
les au moins deux matériaux de départ (42, 43, 44) différents l'un de l'autre étant broyés au moyen d'au moins deux lignes de broyage (46.1, 46.2) ou appareils de broyage (48.1, 48.2) en au moins deux matériaux broyés différents l'un de l'autre.

11. Procédé selon au moins la revendication 9 ou 10, chacun des au moins deux matériaux broyés différents l'un de l'autre étant amené à un tampon de matériau séparé (50, 76, 78).

12. Procédé selon au moins l'une quelconque des revendications précédentes,
une composition de matériau définie composée d'au moins deux matériaux broyés différents l'un de l'autre provenant d'au moins deux tampons de matériau (50, 76, 78) pouvant être amenée à chaque ligne de préparation (56, 56.1, 56.2, 56.3) au moyen d'appareils de dosage respectivement associés à ceux-ci.

13. Procédé selon au moins l'une quelconque des revendications précédentes,
l'au moins un matériau de départ (42, 43, 44) étant broyé et/ou défibré au moyen de l'au moins un appareil de broyage (48, 48.1, 48.2) au moins essentiellement à sec, notamment sans l'ajout d'eau ou de solvant.

14. Procédé selon au moins l'une quelconque des revendications précédentes,
l'au moins un matériau broyé étant trié en fonction d'un paramètre caractéristique, notamment au moyen d'un tamis et/ou d'un séparateur à cyclone (68, 68.1, 68.2), et/ou l'au moins un matériau défibré étant trié en fonction d'un paramètre caractéristique, notamment au moyen d'un tamis et/ou d'un séparateur à cyclone (72, 72.2).

15. Procédé selon au moins l'une quelconque des revendications précédentes,
l'au moins un matériau broyé étant nettoyé, notamment au moyen d'un séparateur à cyclone et/ou d'un séparateur magnétique (66, 66.1, 66.2), et/ou
l'au moins un matériau défibré étant nettoyé, notamment au moyen d'un séparateur à cyclone et/ou d'un séparateur magnétique (70, 70.2).

16. Dispositif (40) pour la fabrication d'un produit airlaid ou d'un non-tissé (16) à partir d'au moins un matériau de départ (42, 43, 44), notamment à partir d'un matériau cellulosique sous la forme d'un conditionnement, tel qu'une balle de cellulose (45), comprenant
au moins une ligne de broyage (46, 46.1, 46.2) avec au moins un appareil de broyage (48, 48.1, 48.2) pour broyer l'au moins un matériau de départ (42, 43, 44) en au moins un matériau broyé,
au moins un tampon de matériau (50, 76, 78) pour recevoir un matériau broyé respectivement associé au tampon de matériau (50, 76, 78), l'au moins un tampon de matériau (50, 76, 78) présentant respectivement au moins un appareil de dosage commandable (54, 54.1, 54.2, 54.3, 80, 80.1, 80.2, 80.3, 82, 82.1, 82.2, 82.3) pour le prélèvement dosé du matériau broyé respectivement associé à partir de l'au moins un tampon de matériau (50, 76, 78) et pour l'amenée de l'au moins un matériau broyé à au moins une ligne de préparation (56, 56.1, 56.2, 56.3), l'au moins une ligne de préparation (56, 56.1, 56.2, 56.3) comprenant au moins un système de défibrage (58, 58.1, 58.2, 58.3) réalisé pour défibrer l'au moins un matériau broyé en au moins un matériau défibré, et
une machine de fabrication (60) pour la fabrication d'un produit airlaid ou d'un non-tissé (16) à partir de l'au moins un matériau défibré, **caractérisée en ce qu'**il est prévu une unité de commande (62) qui est adaptée et réalisée pour commander l'au moins un appareil de dosage (54, 54.1, 54.2, 54.3, 80, 80.1, 80.2, 80.3, 82, 82.1, 82.2, 82.3) de manière à amener à la machine de fabrication (60) un flux massique continu de matériau défibré, notamment par un procédé selon au moins l'une quelconque des revendications 1 à 15.

17. Procédé selon la revendication 16,
tous les constituants du dispositif étant agencés sur une ligne de production commune.
